# EUROPÄISCHE PATENTSCHRIFT

(11) **EP 3 849 763 B1**
(45) Veröffentlichungstag und Bekanntmachung des Hinweises auf die Patenterteilung: **22.10.2025**
(21) Anmeldenummer: 19731154.1
(22) Anmeldetag: 23.05.2019
(51) Int. Cl.: B27G 19/10, B23D 47/08, B24B 27/06

(54) **TRENNVORRICHTUNG**
CUTTING DEVICE
DISPOSITIF DE COUPE

(30) Priorität: 11.09.2018 DE 202018105196 U
(43) Veröffentlichungstag der Anmeldung: 21.07.2021
(73) Patentinhaber: Fachhochschule Kiel, 24149 Kiel (DE)
(72) Erfinder: WEYCHARDT, Jan Henrik, 24937 Flensburg (DE)
(74) Vertreter: Puschmann Borchert Kaiser Klettner Patentanwälte Partnerschaft mbB
(86) Internationale Anmeldenummer: PCT/EP2019/063405
(87) Internationale Veröffentlichungsnummer: WO 2020/052819

(56) Entgegenhaltungen:
- WO-A1-93/13920
- DE-A1- 2 339 373

## Beschreibung

Die Erfindung betrifft eine Trennvorrichtung gemäß der im Oberbegriff des Anspruches 1 angegebenen Art.

Trennvorrichtungen sind in unterschiedlichen Ausführungsformen bekannt, beispielsweise als Kreissäge oder Trennschleifer und dienen dem Trennen von Holz, Metall, Kunststoff, Baustoffen oder Naturstein oder einzelnen Werkstücken. Diese Trennvorrichtungen weisen einen Antriebsmotor auf, welcher die Rotationsbewegung eines scheibenförmigen Trennwerkzeugs, wie eines Kreissägeblatts, einer Trennscheibe oder dergleichen, erzeugt. Der Bereich des Trennwerkzeugs, der sich im Betrieb jeweils außer Eingriff mit dem zu bearbeitenden Werkstück befindet, kann zumindest zum Teil von einer Schutzhaube abgedeckt bzw. von dieser umgeben sein. Dabei ist ein von dem Antriebsmotor angetriebenes Gebläse und eine Einrichtung zur Staubentfernung aus dem Innenraum der Schutzhaube vorgesehen, die eine in die Schutzhaube eingebrachte und mit der Druckseite des Gebläses in Verbindung stehende Eintrittsöffnung und eine Staub-Austrittsöffnung enthält.

Bei den Trennvorrichtungen der eingangs genannten Art wird gibt es auch ein Gebläse, mit dem beim Trennvorgang entstehender Staub, Schmutz, Späne oder dergleichen aus dem unmittelbaren Arbeitsbereich des Trenngeräts entfernt werden können. Das Gebläse kann gleichzeitig auch zur Kühlung des Antriebsmotors dienen.

Bei den bekannten Trennvorrichtungen sind von einer Schutzhaube umgeben, deren Eintrittsöffnung möglichst nahe an der Spanentstehung liegt und so ausgerichtet ist, dass Späne in diese hineingelangen. In der Schutzhabe wird der Spänefluss ggf. umgelenkt bzw. durch Prallbleche abgebremst und in Richtung Austrittsöffnung gelenkt. Der Späneflug wird durch ein Gebläse bzw. eine Absaugung unterstützt und außerhalb der Schutzhaube gefördert.

Ziel ist es, dass möglichst viele Späne infolge ihres tangentialen Wegschleuderns den Luftstrahl und die Austrittsöffnung erreichen. Hierzu ist die aufgrund der Schneidphysik ohnehin hohe Tangentialgeschwindigkeit der Schneide des Trennwerkzeugs nützlich.

Auf der anderen Seite kommt es aber an den Kanten des Schneidenaustritts der Schneide des Trennwerkzeugs zu Ausrissen und somit an der Oberfläche des zu trennenden Werkstücks zu einem unsauberen Schnittbild. Anhand einer Kreissäge als Trennvorrichtung lässt sich dieses Problem wie folgt erläutern: Beim Kreissägen trennt ein Sägeblatt beispielsweise eine Platte, indem es mit der Drehzahl n dreht und sich mit der Relativgeschwindigkeit *Δv* zu dieser bewegt. Ein Sägezahn des Sägeblattes, welcher in das Material der Platte eingreift, durchläuft die Platte mit der Tangentialgeschwindigkeit vt. Dabei entsteht ein Schneiddruck *p_{S}*, der einerseits durch seinen großen Gradienten die zum Spanen erforderliche Scherspannung τₛ erzeugt, aber mitunter vom Material der Platte an der Oberfläche des Schneidenaustritts nicht gehalten werden kann: In erster Näherung gilt, dass die an der Oberfläche zulässige Zugspannung *σ_{Z, Zul}* < *pₛ* überschritten wird und die Oberfläche im Bereich des Schneidenaustritts folglich ausreißt, oder Späne oder Teile von Spänen teilweise noch mit der Kante im Bereich des Schneidenaustritts verbunden bleiben. Durch das Ausreißen ergeben sich an der Oberseite der Platte im Bereich der Schnittfläche und in der Schnittfläche selbst Vertiefungen. An den Kanten beiderseits des Schneidenaustritts ergibt sich dadurch ein unsauberes Schnittbild.

Zur Vermeidung derartiger unsauberer Schnittbilder ist es bekannt, seitlich des Trennwerkzeugs auf der Schneidenaustrittsseite des Werkstücks im Bereich des Schneidenaustritts Druckmittel in Form von Rollen vorzusehen, welche eine Druckspannung im Bereich des Schneidenaustritts erzeugen. Hierbei wird über die Rollen Druckspannung *σ_{d}* in Form von Hertzscher Pressung *p_{H}* = σ*_{d}* auf das Werkstück im Bereich des Schneidenaustritts aufgebracht.

Die Rollen sind dabei mit der Schutzhaube derartig gekoppelt, dass diese tangential bewegt werden können. Es ergibt sich somit eine mechanische Bogenführung. Die Schutzhaube fängt die Späne mit maximaler kinetischer Energie auf und lenkt die Späne effizient in die Absaugung, so dass diese mit vermindertem Energiebedarf betrieben werden kann. Nachteilig an diesem System ist jedoch, dass die Aufhängung der Rollen sich als so elastisch erwiesen hat, dass die Rollen seitlich auswichen und vom Sägeblatt so weit abgetragen wurden, dass ein Spalt zwischen der Rolle und dem Sägeblatt zu groß wurde, um einen Ausriss zu vermeiden.

Eine gattungsgemäße Trennvorrichtung mit einem Gehäuse ist aus der WO 93/13920 A1 bekannt. In dem Gehäuse ist ein angetriebenes scheibenförmiges Trennwerkzeug zum Trennen eines Werkstücks gelagert. Hierbei sind auf einer Umfangsseite des Trennwerkzeugs Trennmittel mit jeweils einer zugeordneten Schneide angeordnet, welche beim Trennen in Abhängigkeit einer Vorschubgeschwindigkeit des Trennwerkzeugs relativ zum Werkstück in das zu trennende Material des Werkstücks auf einer Schneideneintrittsseite des Werkstücks eindringen, auf einer hierzu entfernt gelegenen Schneidenaustrittsseite des Werkstücks austreten und dabei Material des Werkstücks spanend abtragen. Zudem ist zumindest ein Druckmittel vorgesehen, welches auf der Schneidenaustrittsseite seitlich des Trennwerkzeugs im Bereich der Schneide auf die Oberfläche der Schneidenaustrittsseite über die Schneidenaustrittsfläche einen Druck p_{H} ausübt und gegenüber dem Gehäuse schwenkbar gelagert ist. Das Druckmittel ist an einem Ende zumindest einer Schwinge in dieser gelagert. Die Schwinge ist über ein erstes Gelenk mit einer ersten Gelenkachse mit dem Gehäuse verbunden. Die Schwinge ist um die erste Gelenkachse schwenkbar gelagert. Die erste Gelenkachse ist dabei parallel zur Drehachse des Trennwerkzeugs angeordnet. Durch die Schwinge ergibt sich auf einfache Weise eine geringere elastische Verformung der Aufhängung des Druckmittels. Zudem bleibt die bogenförmige Verfahrbarkeit des Druckmittels erhalten, welche zum Ausgleich unterschiedlicher Werkstückdicken und somit unterschiedlicher Eingriffstiefen des Trennwerkzeugs notwendig ist.

Die DE 23 39 373 A1 offenbart einen Profilfräser mit einem Gegenhalter. Mit diesem Profilfräser werden Nuten in ein Werkstück eingebracht. Am Ende des Werkstücks durchbricht der Profilfräser die Austrittsseite des Werkstücks. Ein Parallelogramm wirkt mit dem Gegenhalter auf das Werkstück ein. Der Gegenhalter wirkt entgegen der Fräsrichtung, also der Bewegung der Drehachse der Frässcheibe relativ zum Werkstück. Der Austrittswinkel des Profilfräsers der einzelnen Schneiden sind zwar stumpf, verlaufen jedoch spitz zur dargestellten Maserungsrichtung, sodass die Problematik einer Ausrissbildung nicht besteht. Ausrisse beim Fräsen quer zur Maserungsrichtung können mit diesem Profilfräser nicht verhindert werden.

Andruckrollen finden sich in DE 20 2013 101 927 U1, wobei sie zum Führen von Werkstücken bei hohen Kräften dienen, nicht jedoch um einen Gegendruck zum Schneiddruck zu erzeigen. Dabei soll der Ausriss an den Schnittkanten bei Holzplatten oder entsprechende Verformungen von Kunststoffplatten durch die Verwendung einer Ritzsäge unmittelbar am Schneidenaustritt verhindert werden.

Ferner werden Druckrollen an Schneidenein- und austritt in EP 0 036 964 B1 aufgeführt, um einen möglichst kurzen Kraftfluss und somit geringe Verformungen des Werkstückes zu erlangen.

Eine Rolle im Bereich des Sägeblatts wird ebenfalls in DE 10 2006 026 043 B4 beschrieben, allerdings zur Sägeblattherstellung und nicht zum Sägeblattgebrauch.

Eine kinematische Führung von Elementen in Abhängigkeit von der Arbeitssituation ist in DE 3 933 261 C2 beschrieben, allerdings handelt es sich um einen riemengetriebenen Spaltkeil und keine Ausrissvermeidung bei einem Sägevorgang.

Die wirkstellennahe Absaugung findet in DE 10 2012 007 344 A1 Erwähnung, allerdings ist kein kinematisch zwangsläufiger Zusammenhang zwischen Hauptspäneflugrichtung und Ausrichtung des Kanals offenbart.

Zur Staub- bzw. Späneleitung werden in der DE 3 525 092 A1 werden feste - also von der Werkstückdicke unabhängig platzierte - Luftstrahlen vorgeschlagen. Da die kinetische Energie der Späne quadratisch von der Tangentialgeschwindigkeit vt abhängt, ist der zusätzliche Energieaufwand entsprechend dem Anwendungsbereich wirtschaftlich abzuwägen.

Der Erfindung liegt daher die Aufgabe zugrunde, eine Trennvorrichtung gemäß der im Oberbegriff des Anspruchs 1 angegebenen Art derart weiterzubilden, dass unter Vermeidung der genannten Nachteile ein sauberes Schnittbild an der Schneidenaustrittsseite gewährleistet wird.

Diese Aufgabe wird durch die kennzeichnenden Merkmale des Anspruches 1 in Verbindung mit seinen Oberbegriffsmerkmalen gelöst.

Die Unteransprüche bilden vorteilhafte Weiterbildungen der Erfindung.

Der Erfindung liegt die Erkenntnis zugrunde, dass durch eine hinreichend steife kinematische Anbindung der Schutzhaube an das Sägenaggregat bei gleicher Führung der Druckmittel am Schneidenaustritt auf einfache Weise die genannten Nachteile vermeiden lassen.

Nach der Erfindung ist die Schwinge mehrteilig aufgebaut und bildet ein Schwingen-Parallelogramm. Das Schwingen-Parallelogramm umfasst eine erste und zweite Teilschwinge und eine Koppel. Die erste Teilschwinge ist über ein erstes Gehäusegelenk und die zweite Teilschwinge ist über ein zweites Gehäusegelenk mit dem Gehäuse verbunden. Die Koppel ist an der dem zugeordneten Gehäusegelenk entfernt gelegenen Seite der ersten und zweiten Teilschwinge jeweils gelenkig über ein erstes und zweites Teilschwingengelenk mit der ersten und zweiten Teilschwinge und an ihrem einen freien Ende mit dem Druckmittel verbunden. Das Druckmittel ist in Form von zumindest einer Rolle ausgebildet, wobei die Rolle einen vorbestimmten Radius aufweist und die Gelenkachse zur Drehachse des Trennwerkzeugs zumindest um den Radius der Rollen in Richtung Schneidenaustrittsseite versetzt ist. Die Schwinge und die durch die Schwinge ermöglichte Kreisbahn des Auflagenbereichs des Druckmittels werden zusätzlich durch eine Viergelenk-Konstruktion mit Teilschwingen und Koppeln, oder durch ein kurvengesteuertes Getriebe oder durch einen Zweiachs-Linearantrieb gebildet. Das Parallelogramm ist dabei ein konvexes Viereck mit gegenüberliegenden parallelen Seiten wie spezielle Trapeze und auch zweidimensionale Parallelepipede. Insofern können unterschiedliche Ausbildungen das Parallelogramm bilden. Auf einfache Weise wird hierdurch erreicht, dass die Gelenke der Schwinge weiter nach oben versetzt werden können und somit nicht mit dem Lager und den Antrieb des Trennwerkzeugs kollidieren. Hierdurch ergibt sich ein breiterer Gestaltungsspielraum, es lässt sich auch die Konstruktion vereinfachen und die maximale kinetische Energie für den Spanabtransport aufrechterhalten. Durch die Ausbildung des Druckmittels durch zumindest eine Rolle werden die Reibungskräfte während der Vorschubbewegung dadurch reduziert und die Trennbewegung mit der Trennvorrichtung erleichtert. Um ein Parallelogramm zu gewährleisten, weisen die erste Teilschwinge und die zweite Teilschwinge dieselbe Länge auf.

Um insbesondere eine gleichförmige Bewegung des Druckmittels mit den Trennwerkzeug zu ermöglichen, sind die Gelenkachsen des ersten und zweiten Gehäusegelenks und des ersten und zweiten Teilschwingengelenks parallel zu der Drehachse des Trennwerkzeugs ausgerichtet.

Gemäß einer Weiterbildung der Erfindung sind die Gelenkachse des ersten Gehäusegelenks, des zweiten Gehäusegelenks und die Drehachse des Trennwerkzeugs auf einer senkrecht zu diesen Achsen verlaufenden ersten Geraden angeordnet. Insbesondere verläuft dabei die erste Gerade senkrecht zu der Auflageebene der Trennvorrichtung.

Zur Vervollständigung des Parallelogramms sind die Gelenkachsen des ersten Teilschwingengelenks, des zweiten Teilschwingengelenks und die Drehachse der Rolle auf einer senkrecht zu diesen Achsen verlaufenden zweiten Geraden angeordnet.

Insbesondere verläuft die zweite Gerade senkrecht zu der Auflageebene der Trennvorrichtung.

Vorzugsweise verläuft die zweite Gerade parallel zur ersten Geraden.

Gemäß einer Ausführungsform der Erfindung bildet die Schwinge ein Krafteinleitungselement, das die erforderliche Kraft zum Erzeugen des notwendigen Drucks auf den Bereich des Schneidenaustritts auf die Schneidenaustrittsfläche über das Druckmittel auf die Schneidenaustrittsfläche überträgt. Der notwendige Druck ist dabei groß genug, um ein Ausreißen der Späne zu verhindern.

Der notwendige Druck kann dabei unterschiedlich erzeugt werden. Zum einen regelt bestimmbar die Schwinge über ein definiertes Eigengewicht den Druck über das Druckmittel.

Alternativ oder ergänzend hierzu kann eine Feder an der Schwinge anliegen, die über die Schwinge und das Druckmittel auf die Schneidenaustrittsfläche wirkt und den Druck bestimmbar regelt.

Wiederum alternativ oder ergänzend hierzu kann ein motorischer, vorzugsweise pneumatischer, Antrieb an die Schwinge angreifen, der über die Schwinge und das Druckmittel auf die Schneidenaustrittsfläche wirkt und den Druck bestimmbar regelt.

Gemäß einer Ausführungsform der Erfindung ist der auf die Schneidenaustrittsfläche durch das Druckmittel erzeugte Druck p_{H} räumlich so verteilt, dass dieser den durch die Schneiden jeweils im Material erzeugten Schneidendruck p_{S} im Bereich der Schneidenaustrittsfläche kompensiert, so dass in diesem Bereich gilt: p_{H} ≥ p_{S}.

Gemäß einer Ausführungsform der kinematischen Kette werden Widerstandskräfte in dem Druckmittel, wie in der Rolle oder den Rollen, die durch den Vorschub des Werkstückes relativ zum Trennwerkzeug entstehen, durch Druckkräfte in den Schwingen in das Gehäuse weitergeleitet, welche wiederum das Druckmittel gegen das Werkstück drücken und einen Druck erzeugen. Hierbei kann eine berechenbare Servowirkung entstehen.

Nachdem der durch die Schneide erzeugte Schneidendruck p_{S} durch die Vortriebsgeschwindigkeit aber auch durch die Rotationskraft des Trennwerkzeugs variieren kann, sind Mittel zum Einstellen des Drucks p_{H} des Druckmittels auf die Schneidenaustrittsfläche vorgesehen.

Vorzugsweise bildet eine Kreissäge die Trennvorrichtung, wie diese eben beschrieben wurde, mit einem Sägeblatt als Trennwerkzeug und auf dem Sägeblatt am Umfang angeordneten Sägezähnen mit jeweils einer Schneide als Trennmittel.

Das erste Teilschwingengelenk und das zweite Teilschwingengelenk können in der seitlichen Ansicht auf das Sägeblatt beispielswiese außerhalb der radialen Erstreckung des Sägeblatts angeordnet sein.

Weitere Vorteile, Merkmale und Anwendungsmöglichkeiten der vorliegenden Erfindung ergeben sich aus der nachfolgenden Beschreibung in Verbindung mit den in den Zeichnungen dargestellten Ausführungsbeispielen.

In der Beschreibung, in den Ansprüchen und in der Zeichnung werden die in der unten aufgeführten Liste der Bezugszeichen verwendeten Begriffe und zugeordneten Bezugszeichen verwendet. In der Zeichnung bedeutet:
- Fig. 1a: eine schematische Seitenansicht eines Sägeblattes beim Eingriff in ein Werkstück zur Veranschaulichung der der Erfindung zugrunde liegenden Problematik;
- Fig. 1b: eine vergrößerte Detailansicht von Figur 1a,
- Fig. 2: eine schematische Seitenansicht auf dem Bereich einer Rolle neben dem Sägeblatt,
- Fig. 3: eine Detailansicht eines Sägezahns eines Sägeblattes in einem Werkstück mit Rollen,
- Fig. 4: eine schematische Ansicht einer nicht-erfindungsgemäßen ersten Ausführungsform;
- Fig. 5: eine schematische Ansicht einer nicht-erfindungsgemäßen zweiten Ausführungsform;
- Fig. 6: eine schematische Ansicht einer nicht-erfindungsgemäßen dritten Ausführungsform;
- Fig. 7: eine schematische Ansicht einer erfindungsgemäßen vierten Ausführungsform;
- Fig. 8: eine Seitenansichteeiner nicht-erfindungsgemäßen fünften Ausführungsform;
- Fig. 9: eine Schnittansicht A-A von Fig. 8;
- Fig. 10a: eine Seitenansicht einer nicht-erfindungsgemäßen sechsten Ausführungsform mit einer ersten Schnitttiefe;
- Fig. 10b: eine Seitenansicht einer nicht-erfindungsgemäßen sechsten Ausführungsform mit einer zweiten Schnitttiefe, und
- Fig. 10c: eine Seitenansicht einer nicht-erfindungsgemäßen sechsten Ausführungsform mit einer dritten Schnitttiefe.

In den Fig. 1a, Fig. 1b, Fig. 2 und Fig. 3 ist schematisch im Detail das beim Trennen, insbesondere beim Sägen, auftretende Problem eines unsauberen Schnittbildes veranschaulicht.

Während des Kreissägens trennt ein Sägeblatt 10 einer hier im Detail nicht weiter dargestellten Kreissäge 8 beispielsweise eine Platte 12 als ein zu trennendes Werkstück, indem es mit der Drehzahl n dreht und sich mit der Relativgeschwindigkeit *Δv* zu dieser bewegt. Ein Sägezahn 14 des Sägeblattes 10 mit einer Schneide 14a, welcher in das Material der Platte 12 eingreift, durchläuft die Platte 12 mit der Tangentialgeschwindigkeit vt. Dabei entsteht ein Schneiddruck *p_{S}*, der einerseits durch seinen großen Gradienten die zum Spanen erforderliche Scherspannung τ*ₛ* erzeugt, aber mitunter vom Material der Platte 12 an der Oberseite 16 des Schneidenaustritts nicht gehalten werden kann: In erster Näherung gilt, dass die an der Oberfläche der Oberseite 16 zulässige Zugspannung σ_{*Z*, *Zul*} < *p_{S}* überschritten wird und die Oberfläche im Bereich 18 des Schneidenaustritts folglich ausreißt, oder Späne oder Teile von Spänen teilweise noch mit der Kante 22 im Bereich 18 des Schneidenaustritts verbunden sind. Durch das Ausreißen ergeben sich an der Oberseite 16 der Platte 12 im Bereich der Schnittfläche 20 und in der Schnittfläche 20 selbst Vertiefungen. An den Kanten 22 beiderseits des Schneidenaustritts ergibt sich dadurch ein unsauberes Schnittbild.

Zur Vermeidung derartiger unsauberer Schnittbilder müssen seitlich des Sägeblatts 10 auf der Schneidenaustrittsseite der Platte 12 im Bereich 18 des Schneidenaustritts Rollen 24 vorgesehen werden, welche eine Druckspannung im Bereich 18 des Schneidenaustritts erzeugen. Hierbei wird über die Rollen 24 Druckspannung σ*_{d}* in Form von Hertzscher Pressung *p_{H}* = σ*_{d}* auf das Werkstück im Bereich 18 des Schneidenaustritts aufgebracht. Die Rollen 24 sind dabei beidseits des Sägeblatts 10 räumlich gleich, nur jeweils aufeinander entfernt gelegenen Seiten des Sägeblatts 10 angeordnet. Grundsätzlich ist es möglich nur eine Rolle im Bereich 18 des Schneidenaustritts vorzusehen. Bevorzugt werden aber zwei Rollen 24 vorgesehen.

Wenn zwei Rollen 24 das Sägeblatt 10 beidseitig derart umfassen, dass die durch die Rollen 24 auf die Oberseite 16 der Platte 12 im Bereich 18 des Schneidenaustritts aufgebrachten Pressungen zusammenfallen, wird *p_{S}* durch *p_{H}* überkompensiert und ein Ausriss verhindert. Ein exaktes Fluchten von Fußlinie FL einer Rolle 24 und Schneidenaustrittslinie SL des Sägezahns 14a des Sägeblatts 14 ist nicht erforderlich. Es genügt, wenn die räumlich verteilten Pressungen *p_{H}* und ps so zusammenfallen, dass σ*_{z, zul}* nirgends überschritten wird. Auch ist ein kleiner Spalt SP zwischen Rollen 24 und dem Sägeblatt 10 zulässig, solange die Festigkeitsbedingung erfüllt ist. Dieser Spalt SP bewirkt zusätzliche Biegespannungen, welche ebenfalls zu kompensieren sind.

Gemäß der Fig. 4 ist nach einer ersten nicht-erfindungsgemäßen Ausführungsform die Rolle 24 über eine Schwinge 26 mit einem hier nicht näher dargestellten Gehäuse 28 lösbar verbunden. Der Anschlagpunkt 30 am Gehäuse 28 der Schwinge 24 liegt mit dem Radius R der Rollen 24 oberhalb einer Drehachse 32 des Sägeblattes 10. Die Fußlinie FL beider Rollen 24 bei beliebigen Schnitthöhen folgt stets exakt der Schneidenaustrittslinie SL und die Pressungen *p_{S}* und *p_{H}* fallen ideal zusammen.

Auch bei begrenzten elastischen Verformungen des Systems und/oder Fertigungsungenauigkeiten, also einem Versatz von Fußlinie FL und Schneidenaustrittslinie SL wird ein Ausriss vermieden. Bevorzugt sind die Fußlinie FL der Rolle 24 und die Schneidenaustrittslinie SL der Schneide 14a des Sägezahns 14 deckungsgleich. Um dies zu gewährleisten ist unter anderem der Anlenkpunkt 30 gegenüber der Drehachse 32 des Sägeblatts 10 um den Radius R der Rolle 24 nach oben versetzt.

Für jede Rolle 24 ist eine Schwinge 26 vorgesehen, welche um eine gemeinsame Drehachse im Anschlagpunkt drehbar ist. Die Schwinge 26 ist stets senkrecht zur Tangentialgeschwingkeit vt des Sägeblatts 10 bzw. des Sägezahns 14 gerichtet. Wird eine hier nicht näher dargestellte Schutzhaube montiert, fängt diese die Späne mit maximaler kinetischer Energie gerichtet ein und lenkt diese effizient in die Absaugung. Hierdurch kann die Absaugung mit vermindertem Energiebedarf betrieben werden.

Gemäß einem weiteren nicht-erfindungsgemäßen Ausführungsbeispiel ist die Schwinge 26 als ParallelogrammFührung ausgebildet, siehe Fig. 5. Das Parallelogramm ist dabei ein konvexes Viereck mit gegenüberliegenden parallelen Seiten wie spezielle Trapeze und auch zweidimensionale Parallelepipede. Insofern können unterschiedliche Ausbildungen das Parallelogramm bilden. Im vorliegenden Fall ist hierfür die Schwinge 26 mehrteilig aufgebaut und bildet ein Schwingen-Parallelogramm. Die Schwinge 26 umfasst eine erste Teilschwinge 34, eine zweite Teilschwinge 36 und eine Koppel 38. Die erste Teilschwinge 34 ist über ein erstes Gehäusegelenk 30a und die zweite Teilschwinge 36 ist über ein zweites Gehäusegelenk 30b mit dem Gehäuse 28 verbunden. Die Koppel 38 ist an dem dem zugeordneten Gehäusegelenk 30a, 30b entfernt gelegenen Seite der ersten Teilschwinge 34 und zweiten Teilschwinge 36 jeweils gelenkig über ein erstes und zweites Teilschwingengelenk 40a, 40b mit der ersten Teilschwinge 34 und zweiten Teilschwinge 36 und an ihrem einen freien Ende mit der Rolle 24 verbunden.

Die Gelenkachsen des ersten und zweiten Gehäusegelenks 30a, 30b und des ersten und zweiten Teilschwingengelenks 40a, 40b sind parallel zu der Drehachse des Sägeblatts 10 ausgerichtet. Die Gelenkachse 30c des ersten Gehäusegelenks 30a, des zweiten Gehäusegelenks 30b und die Drehachse des Sägeblatts 10 sind auf einer senkrecht zu diesen Achsen verlaufenden ersten Geraden 42 angeordnet. Die erste Gerade 42 verläuft senkrecht zu einer Auflageebene 44 der Kreissäge 8.

Die Gelenkachsen des ersten Teilschwingengelenks 40a, des zweiten Teilschwingengelenks 40b und die Drehachse der Rolle 24 sind auf einer senkrecht zu diesen Achsen verlaufenden zweiten Geraden 46 angeordnet. Die zweite Gerade 46 verläuft senkrecht zu der Auflageebene 44 der Kreissäge 8.

Die Kreissäge 8 ist im Hinblick auf ihre Gesamtsteifigkeit hinsichtlich zulässiger Spalte SP sowie Versatze der Fußlinie FL und Schneidenaustrittslinie SL strukturmechanisch so auszulegen, dass je nach zu bearbeitendem Material die an dessen Oberfläche zulässige Zugspannung σ*_{z, zul}* nicht überschritten wird.

Die durch die Rollen 24 auf die Oberseite 16 des Werkstücks erzeugte Pressung p_{H} wird durch eine Kraft eingeleitet, welche über die Schwinge 26 auf die Rollen 24 wirkt. Die Schwinge 26 bildet dabei ein Krafteinleitungselement, das die erforderliche Kraft zum Erzeugen des notwendigen Drucks, also der Pressung p_{H} auf den Bereich 18 des Schneidenaustritts über die Rolle 24 auf die Schneidenaustrittsfläche überträgt, der groß genug ist, um ein Ausreißen der Späne zu verhindern. Die Kraft kann dabei durch das Eigengewicht der Schwinge 26 erzeugt werden, welches groß genug ist, um den notwendigen Druck zu erzeugen. Zudem kann die Kraft auch durch eine hier nicht näher dargestellte Feder an der Schwinge 26 erzeugt werden, welche über die Schwinge 26 und die Rolle 24 auf die Schneidenaustrittsfläche wirkt und den notwendigen Druck erzeugt. Denkbar ist auch ein motorischer Antrieb, der an die Schwinge 26 angreift und eine entsprechende Kraft erzeugt, welche über die Schwinge und die Rolle auf die Schneidenaustrittsfläche wirkt und den notwendigen Druck erzeugt.

Auf alle Fälle ist der auf die Schneidenaustrittsfläche erzeugte Druck p_{H} der Rolle 24 räumlich so verteilt, dass dieser den durch die Schneiden 14a jeweils im Material erzeugten Schneidendruck p_{S} im Bereich der Schneidenaustrittsfläche kompensiert, so dass in diesem Bereich gilt: p_{H} ≥ p_{S}.

Zudem können auch Mittel zum Einstellen des Drucks der Rollen vorgesehen sein.

Gemäß der Fig. 6 ist nach einer dritten nicht-erfindungsgemäßen Ausführungsform die Rolle 24 über die Schwinge 26 mit dem Gehäuse 28 lösbar verbunden. Vom Prinzip her entspricht diese Ausführungsform der ersten Ausführungsform. Die Rolle 24 ist jedoch nicht unmittelbar an der Schwinge 26 gelagert, sondern über einen Sägenschuh 48, so dass die Schwenkachse 50 des Sägeschuhs 48 und des zugehörigen Gelenks 52 zwischen freiem Ende der Schwinge 26 und dem Sägenschuh 48 mit der auf dem Werkstück 12 aufliegenden Fußlinie FL der Rolle 24 und der Schneidenaustrittslinie SL fluchtet.

Die Rolle 24 ist im Sägenschuh 48 drehbar gelagert. Der Sägenschuh 48 ist mit der Schwinge 26 im Bereich des Fußes der Rolle 24 über das Gelenk 52 verbunden. In dem Sägenschuh 48 ist die Rolle 24 senkrecht zu einer Auflagefläche des Sägeschuhs 48 geführt gelagert und mittels einer Feder 56 gegen einen Anschlag 54 gespannt. Die Rolle 24 ragt dabei unten leicht aus dem Sägenschuh 48 heraus und wird durch das Werkstück 12 angehoben, so dass diese frei rollen und den Schneiddruck kompensieren kann.

Bei realen Ausführungen liegt der Schwenkpunkt des Sägenschuhs 48 gegenüber der Kreissäge 8 üblicherweise weiter vorn. Auch hier kann durch eine ungleich komplexere Kinematik eine Kopplung derart erzielt werden, dass die Fußlinie FL der Rolle 24 und Schneidenaustrittslinie SL fluchten. Das Andrücken der Rolle 24 auf das Werkstück 12 kann z.B. durch Kräfte aus Eigengewicht und/oder Pneumatikzylindern aufgebracht und dosiert werden.

Eine alternative Parallelogrammführung zur zweiten Ausführungsform ist in Fig. 7 dargestellt. Zudem ist ein Sägenschuh 58 vorgesehenen, der mit dem Sägen über das Werkstück geführt wird. Der Sägenschuh 58 ist mit einer geometrisch gleichen, aber mechanisch unabhängigen Viergelenkketten-Kinematik 60 an die Säge 8 gekoppelt. Vorzug dieser Ankopplung ist, dass die Rolle 24 auf vorne und hinter der Rolle 24 angeordnete Nocken 62 am Sägenschuh 58 zum Liegen kommt und somit beim Abheben der Kreissäge 8 definiert liegt.

Eine konkretisierte Ausführung zeigt Fig. 8 und 9, in welcher auf einer Seite des Sägeblatts 10 eine kegelige Rolle 64 auch Gehrungsschnitte ermöglicht. Auf der anderen Seite des Sägeblattes 10 befindet sich eine zylindrische Rolle 66 mit einem Rezess 68, welcher eine konzentrierte Pressungseinbringung am Schneidenaustritt bewirkt. Beide Rollen 64 und 66 sind auf Nachstellachsen 70 mittels Lagern 72 geführt. Das Nachstellen zur Kompensation von Abtrag durch das Sägeblatt 10 geschieht durch ein Gewinde in einem Rollenhalter 74. Die Nachstellachse 70 wird mittels einer Klemmschraube 76 im Rollenhalter 74 gegen Verdrehen gesichert.

Für die konkretisierte Ausführung zeigen die Figuren 10a, 10b und 10c das Eintauchen des Sägeblattes 10 anhand drei unterschiedlicher Tiefen in das Werkstück 12. Insgesamt drei Hauben 78 sind gegeneinander derart beweglich, dass sowohl alle Späne gefangen und abtransportiert werden, als auch das Sägeblatt 10 immer gekapselt ist. Dabei sind in den Figuren 10a und 10b das erste Teilschwingengelenk 40a und das zweite Teilschwingengelenk 40b in der seitlichen Ansicht auf das Sägeblatt 10 außerhalb der radialen Erstreckung des Sägeblatts 10 angeordnet.

### Bezugszeichenliste

- 8: Kreissäge
- 10: Sägeblatt
- 12: Platte als zu trennendes Werkstück
- 14: Sägezahn
- 14a: Schneide des Sägezahns 14
- 16: Oberseite des Werkstücks
- 18: Bereich des Schneidenaustritts
- 20: Schnittfläche
- 22: Kanten im Bereich der Schnittfläche 20
- 24: Rolle
- 26: Schwinge
- 28: Gehäuse
- 30: Anschlagspunkt
- 30a: erstes Gehäusegelenk, unten
- 30b: zweites Gehäusegelenk, oben
- 30c: Gelenkachse
- 32: Drehachse des Sägeblatts 10
- 34: erste Teilschwinge, unten
- 36: zweite Teilschwinge, oben
- 38: Koppel, vertikal ausgerichtet
- 40a: erstes Teilschwingengelenk, unten
- 40b: zweites Teilschwingengelenk, oben
- 42: erste Gerade
- 44: Auflageebene der Kreissäge 8
- 46: zweite Gerade
- 48: Sägenschuh
- 50: Schwenkachse des Sägenschuhs
- 52: Gelenk
- 54: Anschlag
- 56: Feder
- 58: Sägenschuh
- 60: Viergelenksketten-Kinematik
- 62: Nocken
- 64: kegelige Rolle
- 66: zylindrische Rolle
- 68: Rezess
- 70: Nachstellachsen
- 72: Lager
- 74: Rollenhalter
- 76: Klemmschraube
- 78: Haube
- FL: Fußlinie
- SL: Schneidenaustrittslinie
- SP: Spalt
- R: Radius der Rolle 24

## Patentansprüche

1. Trennvorrichtung mit einem Gehäuse (28), einem im Gehäuse (28) gelagerten, angetriebenen scheibenförmigen Trennwerkzeug (10) zum Trennen eines Werkstücks (12), wobei auf einer Umfangsseite des Trennwerkzeugs (10) Trennmittel (14) mit jeweils einer zugeordneten Schneide (14a) angeordnet sind, welche beim Trennen in Abhängigkeit einer Vorschubgeschwindigkeit des Trennwerkzeugs (10) relativ zum Werkstück (12) in das zu trennende Material des Werkstücks (12) auf einer Schneideneintrittsseite des Werkstücks (12) eindringen, auf einer hierzu entfernt gelegenen Schneidenaustrittsseite des Werkstücks (12) austreten und dabei Material des Werkstücks (12) spanend abtragen, wobei zumindest ein Druckmittel vorgesehen ist, welches auf der Schneidenaustrittsseite seitlich des Trennwerkzeugs (10) im Bereich (18) der Schneide (14a) auf die Oberfläche der Schneidenaustrittsseite über eine Schneidenaustrittsfläche einen Druck (p_{H}) ausübt und gegenüber dem Gehäuse (28) schwenkbar gelagert ist, wobei das Druckmittel (24) an einem Ende zumindest einer Schwinge (26) in dieser gelagert ist, die Schwinge (26) über ein erstes Gelenk (30) mit dem Gehäuse (28) verbunden ist, wobei die Schwinge (26) um eine erste Gelenkachse des Gelenks (30) schwenkbar gelagert ist, wobei die erste Gelenkachse parallel zur Drehachse (32) des Trennwerkzeugs (10) angeordnet ist, und wobei das Druckmittel in Form von zumindest einer Rolle (24) ausgebildet ist, wobei die Rolle (24) einen vorbestimmten Radius (R) aufweist und die Gelenkachse zur Drehachse (32) des Trennwerkzeugs (10) um den Radius (R) der Rolle (24) in Richtung Schneidenaustrittsseite versetzt ist,
**dadurch gekennzeichnet, dass**
die Schwinge (26) mehrteilig aufgebaut ist und ein Schwingen-Parallelogramm bildet, welches eine erste und zweite Teilschwinge (34, 36) und eine Koppel (38) umfasst, wobei die erste Teilschwinge (34) über ein erstes Gehäusegelenk (30a) und die zweite Teilschwinge (36) über ein zweites Gehäusegelenk (30b) mit dem Gehäuse (28) verbunden sind, die Koppel (38) an der dem zugeordneten Gehäusegelenk (30a, 30b) entfernt gelegenen Seite der ersten und zweiten Teilschwinge (34, 36) jeweils gelenkig über ein erstes und zweites Teilschwingengelenk (40a, 40b) mit der ersten und zweiten Teilschwinge (34, 36) und an ihrem einen freien Ende mit dem Druckmittel (24) verbunden ist und wobei die Schwinge und die durch die Schwinge ermöglichte Kreisbahn des Auflagebereichs des Druckmittels zusätzlich durch eine Viergelenk-Konstruktion mit Teilschwingen und Koppeln, oder durch ein kurvengesteuertes Getriebe oder durch einen Zweiachs-Linearantrieb gebildet ist.

2. Trennvorrichtung nach Anspruch 1, **dadurch gekennzeichnet, dass** die erste Teilschwinge (34) und die zweite Teilschwinge (36) die gleiche Länge aufweisen.

3. Trennvorrichtung nach einem der vorangehenden Ansprüche, **dadurch gekennzeichnet, dass** die Gelenkachsen des ersten und zweiten Gehäusegelenks (30a, 30b) und des ersten und zweiten Teilschwingengelenks (40a, 40b) parallel zu der Drehachse (32) des Trennwerkzeugs (10) ausgerichtet sind.

4. Trennvorrichtung nach einem der vorangehenden Ansprüche, **dadurch gekennzeichnet, dass** die Gelenkachse des ersten Gehäusegelenks (30a), des zweiten Gehäusegelenks (30b) und die Drehachse (32) des Trennwerkzeugs (10) auf einer senkrecht zu diesen Achsen verlaufenden ersten Geraden (42) angeordnet sind.

5. Trennvorrichtung nach Anspruch 4, **dadurch gekennzeichnet, dass** die erste Gerade (42) senkrecht zu der Auflageebene (44) der Trennvorrichtung verläuft.

6. Trennvorrichtung nach einem der vorangehenden Ansprüche, **dadurch gekennzeichnet, dass** die Gelenkachsen des ersten Teilschwingengelenks (40a), des zweiten Teilschwingengelenks (40b) und die Drehachse der Rolle (24) auf einer senkrecht zu diesen Achsen verlaufenden zweiten Geraden (46) angeordnet sind.

7. Trennvorrichtung nach Anspruch 6, **dadurch gekennzeichnet, dass** die zweite Gerade (46) senkrecht zu der Auflageebene (44) der Trennvorrichtung verläuft.

8. Trennvorrichtung nach einem der vorangehenden Ansprüche, **dadurch gekennzeichnet, dass** eine Kreissäge (8) die Trennvorrichtung bildet, mit einem Sägeblatt (10) als Trennwerkzeug und auf dem Sägeblatt (10) am Umfang angeordnete Sägezähne (14) mit jeweils einer Schneide (14a) als Trennmittel.

9. Trennvorrichtung nach einem der vorangehenden Ansprüche, **dadurch gekennzeichnet, dass** das erste Teilschwingengelenk (40a) und das zweite Teilschwingengelenk (40b) in der seitlichen Ansicht auf das Sägeblatt (10) außerhalb der radialen Erstreckung des Sägeblatts (10) angeordnet sind.

## Claims

1. Cutting device having a housing (28), a driven disk-shaped cutting tool mounted in the housing (28) for cutting a workpiece (12), with cutting means (14) each having an associated cutting edge (14a) being arranged on a circumferential side of the cutting tool (10), which cutting means (14), during cutting, will penetrate into the material of the workpiece (12) to be cut on a cutting edge entry side of the workpiece (12) as a function of a feed speed of the cutting tool (10) relative to the workpiece (12), and will emerge on a cutting edge exit side of the workpiece (12) remote therefrom, thereby removing material from the workpiece (12) by cutting, with at least one means of exerting pressure being provided that exerts a pressure (p_{H}), via a cutting edge outlet surface, on the surface of the cutting edge outlet side laterally of the cutting tool (10) in the region (18) of the cutting edge (14a) and that is pivotally mounted relative to the housing (28), which pressure exerting means (24) is supported in at least one rocker (26) at one end thereof, which rocker (26) is connected to the housing (28) via a first joint (30), wherein the rocker (26) is pivotally mounted about a first joint axis of the joint (30), wherein the first joint axis is arranged parallel to the axis of rotation (32) of the cutting tool (10), and wherein the pressure exerting means is in the form of at least one roller (24), which roller (24) has predetermined radius (R), and the axis of the joint is offset relative to the axis of rotation (32) of the cutting tool (10) by the radius (R) of the roller (24) in the direction of the cutting edge exit side, **characterized in that** the rocker (26) is composed of several parts and forms a rocker parallelogram which comprises first and second partial rockers (34, 36) and a coupler (38), with the first partial rocker (34) being connected to the housing (28) via a first housing joint (30a) and the second partial rocker (36) being connected to the housing (28) via a second housing joint (30b), which coupler (38), at the side of the first and second partial rockers (34,36) that is remote from the associated housing joint (30a, 30b), is connected in each case in an articulated manner via first and second partial rocker joints (40a, 40b) to the first and second partial rockers (34, 36) and has its one free end connected to the pressure exerting means (24), and wherein the rocker, and the circular path of the support region of the pressure exerting means made possible by the rocker, is additionally formed by a four-bar linkage with partial rockers and couplers, or by a cam-controlled transmission, or by a two-axis linear drive.

2. Cutting device according to claim 1, **characterized in that** the first partial rocker (34) and the second partial rocker (36) are of the same length.

3. Cutting device according to any one of the preceding claims, **characterized in that** the joint axes of the first and second housing joints (30a, 30b) and of the first and second partial rocker joints (40a, 40b) are aligned parallel to the axis of rotation (32) of the cutting tool (10).

4. Cutting device according to any one of the preceding claims, **characterized in that** the joint axis of the first housing joint (30a), of the second housing joint (30b) and the axis of rotation (32) of the cutting tool (10) are arranged on a first straight line (42) which is perpendicular to these axes.

5. Cutting device according to claim 4, **characterized in that** the first straight line (42) is perpendicular to the support plane (44) of the cutting device.

6. Cutting device according to any one of the preceding claims, **characterized in that** the joint axes of the first partial rocker joint (40a), of the second partial rocker joint (40b) and the axis of rotation of the roller (24) are arranged on a second straight line (46) which is perpendicular to these axes.

7. Cutting device according to claim 6, **characterized in that** the second straight line (46) is perpendicular to the support plane (44) of the cutting device.

8. Cutting device according to any one of the preceding claims, **characterized in that** a circular saw (8) forms the cutting device, with a saw blade (10) as the cutting tool and saw teeth (14) arranged on and around the circumference of the saw blade (10), each with a cutting edge (14a) as cutting means.

9. Cutting device according to any one of the preceding claims, **characterized in that,** when the saw blade (10) is viewed from the side, the first partial rocker joint (40a) and the second partial rocker joint (40b) are arranged outside the radial extent of the saw blade (10).

## Revendications

1. Dispositif de coupe avec un boîtier (28), un outil de coupe (10) en forme de disque entraîné, monté dans le boîtier (28) pour couper une pièce (12), dans lequel des moyens de coupe (14) sont disposés sur un côté périphérique de l'outil de coupe (10), avec respectivement une lame (14a) associée, lesquels lors de la coupe en fonction d'une vitesse d'avance de l'outil de coupe (10) par rapport à la pièce (12) pénètrent dans le matériau à couper de la pièce (12) sur un côté d'entrée de lame de la pièce (12), sortent sur un côté de sortie de lame de la pièce (12) éloigné de celle-ci et enlèvent ainsi le matériau de la pièce (12) par enlèvement de copeaux, dans lequel au moins un moyen de pression est prévu, lequel, sur le côté de sortie de lame à côté de l'outil de coupe (10) dans la zone (18) de la lame (14a), exerce une pression (pH) sur la surface du côté de sortie de lame par l'intermédiaire d'une surface de sortie de lame et est monté pivotant par rapport au boîtier (28), dans lequel le moyen de pression (24) est monté dans au moins une manivelle (26), à une extrémité de celle-ci, la manivelle (26) est reliée au boîtier (28) par l'intermédiaire d'une première articulation (30), dans lequel la manivelle (26) est montée pivotante autour d'un premier axe d'articulation de l'articulation (30), dans lequel le premier axe d'articulation est disposé parallèlement à l'axe de rotation (32) de l'outil de coupe (10), et dans lequel le moyen de pression est réalisé sous la forme d'au moins un rouleau (24), dans lequel le rouleau (24) présente un rayon (R) prédéfini et l'axe d'articulation est décalé de l'axe de rotation (32) de l'outil de coupe (10) du rayon (R) du rouleau (24) dans la direction du côté de sortie de lame,
**caractérisé en ce que**
la manivelle (26) est conçue en plusieurs parties et forme un parallélogramme de manivelle, lequel comprend une première et deuxième manivelle partielle (34, 36) et une bielle (38), dans lequel la première manivelle partielle (34) est reliée au boîtier (28) par l'intermédiaire d'une première articulation de boîtier (30a) et la deuxième manivelle partielle (36) est reliée au boîtier (28) par l'intermédiaire d'une deuxième articulation de boîtier (30b), la bielle (38), sur le côté de la première et deuxième manivelle partielle (34, 36) éloigné de l'articulation de boîtier (30a, 30b) associée, est reliée respectivement de manière articulée par l'intermédiaire d'une première et deuxième articulation de manivelle partielle (40a, 40b) à la première et deuxième manivelle partielle (34, 36) et à l'une de ses extrémités libres au moyen de pression (24)
et dans lequel la manivelle et la trajectoire circulaire de la zone d'appui du moyen de pression permise par la manivelle sont formées en plus par une construction de quadrilatère articulé avec des manivelles partielles et des bielles, ou par une transmission commandée par came ou par un entraînement linéaire à deux axes.

2. Dispositif de coupe selon la revendication 1, **caractérisé en ce que** la première manivelle partielle (34) et la deuxième manivelle partielle (36) présentent la même longueur.

3. Dispositif de coupe selon l'une quelconque des revendications précédentes, **caractérisé en ce que** les axes d'articulation de la première et deuxième articulation de boîtier (30a, 30b) et de la première et deuxième articulation de manivelle partielle (40a, 40b) sont orientés parallèlement à l'axe de rotation (32) de l'outil de coupe (10).

4. Dispositif de coupe selon l'une quelconque des revendications précédentes, **caractérisé en ce que** l'axe d'articulation de la première articulation de boîtier (30a), de la deuxième articulation de boîtier (30b) et l'axe de rotation (32) de l'outil de coupe (10) sont disposés sur une première droite (42) s'étendant perpendiculairement à ces axes.

5. Dispositif de coupe selon la revendication 4, **caractérisé en ce que** la première droite (42) s'étend perpendiculairement au plan d'appui (44) du dispositif de coupe.

6. Dispositif de coupe selon l'une quelconque des revendications précédentes, **caractérisé en ce que** les axes d'articulation de la première articulation de manivelle partielle (40a), de la deuxième articulation de manivelle partielle (40b) et l'axe de rotation du rouleau (24) sont disposés sur une deuxième droite (46) s'étendant perpendiculairement à ces axes.

7. Dispositif de coupe selon la revendication 6, **caractérisé en ce que** la deuxième droite (46) s'étend perpendiculairement au plan d'appui (44) du dispositif de coupe.

8. Dispositif de coupe selon l'une quelconque des revendications précédentes, **caractérisé en ce qu'**une scie circulaire (8) forme le dispositif de coupe, avec une lame de scie (10) comme outil de coupe et des dents de scie (14) disposées sur la périphérie sur la lame de scie (10) avec respectivement une lame (14a) comme moyens de coupe.

9. Dispositif de coupe selon l'une quelconque des revendications précédentes, **caractérisé en ce que** la première articulation de manivelle partielle (40a) et la deuxième articulation de manivelle (40b) sont disposées dans la vue latérale sur la lame de scie (10) à l'extérieur de l'étendue radiale de la lame de scie (10).
